# EUROPÄISCHE PATENTSCHRIFT

(11) **EP 1 683 173 B1**
(45) Veröffentlichungstag und Bekanntmachung des Hinweises auf die Patenterteilung: **05.09.2007**
(21) Anmeldenummer: 04798170.9
(22) Anmeldetag: 05.11.2004
(51) Int. Cl.: H01H 73/18, H01H 9/44

(54) **LICHTBOGEN-LÖSCHVORRICHTUNG**
ARC QUENCHING SYSTEM
DISPOSITIF D'EXTINCTION D'ARC

(30) Priorität: 11.11.2003 DE 10352934
(43) Veröffentlichungstag der Anmeldung: 26.07.2006
(73) Patentinhaber: SIEMENS AKTIENGESELLSCHAFT, 80333 München (DE)
(72) Erfinder: ECKERT, Gunther, 93142 Maxhütte-Haidhof (DE); HERMA, Paul, 93133 Burglengenfeld (DE); LEITL, Wolfgang, 93173 Wenzenbach (DE)
(86) Internationale Anmeldenummer: PCT/EP2004/052831
(87) Internationale Veröffentlichungsnummer: WO 2005/048282

(56) Entgegenhaltungen:
- EP-A- 0 009 156
- EP-A- 0 980 085
- DE-A- 10 117 346
- DE-A- 19 518 051
- FR-A- 2 549 638

## Beschreibung

Die Erfindung betrifft eine Lichtbogen-Löschvorrichtung für ein Schaltgerät.

Eine derartige Lichtbogen-Löschvorrichtung dient zur Unterbrechung bzw. Löschung eines Lichtbogens, der beim Öffnen eines stromdurchflossenen Kontaktstückpaares entsteht. Beim Trennen der Kontaktstücke fließt der Strom über immer kleiner werdende Bereiche einer zugehörigen Kontaktzone und heizt diese immer stärker auf. Kurz vor der eigentlichen Trennung der Kontaktstücke entsteht eine schmelzflüssige Brücke, die bei kleinen Strömen schließlich abreißt bzw. bei großen Strömen verdampft. Der Strom kann demnach nur noch über einen Lichtbogen in Form einer leitenden Plasmasäule weiterfließen.

Die Stärke des Lichtbogens wird dabei von der Höhe und Art des geschalteten Stroms beeinflusst. Im Fall eines Kurzschlusses in einem durch einen Leitungsschutzschalter abgesicherten Stromkreis entstehen beispielsweise Kurzschlussströme von bis zu 15000 A. Der Lichtbogen erzeugt dabei im Schaltergehäuse während seiner Brenndauer in Abhängigkeit von einer Versorgung mit Gleich- oder Wechselstrom Temperaturen von bis zu 20000 K. Die hohe thermische Belastung führt jedoch zu schädlichen Wirkungen für die Schalterbauteile. Beispielsweise können Metall- und Isolierteile durch die Lichtbogeneinwirkung beschädigt oder zerstört werden. Demzufolge ist es erforderlich, den Lichtbogen schnellstmöglich zum Verlöschen zu bringen, um den thermischen Energieumsatz zu minimieren.

Aus der DE 35 01 314 A1 ist ein mehrpoliger Leitungsschutzschalter bekannt, der in einer Stromzuführung zu einem Kontakt mit einer Blasschleife zur Förderung des Lichtbogenlaufs versehen ist; die Blasschleife ist dadurch gebildet, dass eine Zuleitung in Lichtbogenlaufrichtung gesehen hinter einem Festkontaktstück mit einer Lichtbogenlaufschiene verbunden ist, die das Festkontaktstück aufweist. Die Blasschleife wird jedoch permanent vom Betriebsstrom eines Schaltkreises durchflossen, was zu einer erhöhten Verlustleistung und damit zu einer erhöhten Erwärmung des Leitungsschutzschalters führt. Eine stärkere Erwärmung bedingt zum einen den Einsatz von thermisch stabileren und kostenintensiveren Werkstoffen und zum anderen eine Anpassung des thermischen Auslösers, so dass dieser die Eigenerwärmung durch eine entsprechend größere Bemessung des Auslösewegs kompensieren kann.

Ein Leitungsschutzschalter mit einer zusätzlichen Blasschleife ist in der EP 0 009 156 A1 offenbart. Der Leitungsschutzschalter ist dabei mit einer eine Blasschleife bildenden Kontaktanordnung und einer Lichtbogenkammer, die mit zur Blasschleife im Winkel angeordneten parallelen Löschblechen ausgerüstet sowie mit Lichtbogen-Leitschienen versehen. Eine der Lichtbogen-Leitschienen flankiert den Löschblechstapel auf der einen Seite und vor den Löschblechen im Laufbereich des Lichtbogens ist parallel zu ihr ein zu einer zusätzlichen Blasschleife gehörendes Leiterstück vorgesehen. Die zusätzliche Blasschleife ist jedoch in einem Freiraum hinter der einen Lichtbogen-Leitschiene in einem im normalen Betrieb abgeschalteten Stromkreis untergebracht. Ferner ragt der der Kontaktanordnung zugekehrte, für den Lichtbogenablauf genutzte Teil der Lichtbogen-Leitschiene in den Bereich der Öffnungsstellung des beweglichen Kontaktstückes, so dass die Zuschaltung der zusätzlichen Blasschleife erst beim überspringen des Lichtbogens von dem beweglichen Kontaktstück auf die Lichtbogen-Leitschiene erfolgt.

Aus der DE 195 18 051 A1 ist eine Lichtbogenlöscheinrichtung bekannt, bei der die Löschwirkung durch ein magnetisches Blasfeld unterstützt wird, das mit Hilfe einer Blaseinrichtung erzeugbar ist. Eine solche Blaseinrichtung oder -spule kann auf einer oder auch auf beiden Seiten des gesamten Kammerbereichs angeordnet sein, ist jedoch stetig vom Schalterstrom durchflossen.

Es ist die Aufgabe vorliegender Erfindung, eine Lichtbogen-Löschvorrichtung anzugeben, die mit einfachen Mitteln eine schnelle Löschung eines Lichtbogens bei einer geringen Eigenerwärmung gewährleistet.

Diese Aufgabe wird erfindungsgemäß durch die Merkmale des Patentanspruchs 1 gelöst; vorteilhafte Ausgestaltungen sind jeweils Gegenstand von weiteren Ansprüchen.

Mittels einer Strom-Leiterbahn, die einen elektrisch leitenden Übergang zu der weiteren Lichtbogen-Leitschiene im Sinne einer Leiterschleife aufweist und gegenüber einem Schaltkontaktpaar elektrisch isoliert ist, kann auf Grund einer verbindungsfreien Anordnung der Leiterschleife zu dem Schaltkontaktpaar im Bereich einer Schaltkammer bei kommutiertem Lichtbogen von einem der Schaltkontakte auf die weitere Lichtbogen-Leitschiene ein den Lichtbogen in die Lichtbogen-Löschkammer treibender Strom über die Strom-Leiterbahn geführt werden; dabei wird ein physikalisches Wirkprinzip nutzbar gemacht, wonach sich gegensinnig stromdurchflossene Leiter - hier ein erster Bereich der Strom-Leiterbahn und der Lichtbogen - abstoßen und gleichsinnig stromdurchflossene Leiter - hier ein zweiter Bereich der Strom-Leiterbahn und der Lichtbogen - anziehen. Auf Grund der Schleifengeometrie und des Lichtbogenlaufs wirken dadurch Abstoßungskräfte und Anziehungskräfte zusammen auf den Lichtbogen ein und münden in einer höheren Lichtbogenbeschleunigung in Richtung der Lichtbogen-Löschkammer.

Da die Leiterschleife erst durch einen Überlast oder Kurzschluss bedingten Fehlerfall im Zuge des Kommutierungsvorgangs von Strom durchflossen wird, ergibt sich im Normalbetrieb neben einem kurzen Strompfad auch ein geringer Innenwiderstand und eine geringe Verlustleistung des Schaltgeräts. Im Fehlerfall kommt dann ein längerer Strompfad, ein größerer Innenwiderstand und eine entsprechende Strombegrenzung zum Tragen, so dass eine zuverlässige und schnelle Löschung des Lichtbogens erreicht wird. Darüber hinaus wird eine vergleichsweise hohe Lebensdauer eines die Lichtbogen-Löschvorrichtung aufweisenden Schaltgerätes unter Verwendung von einfachen und platzsparenden Mitteln erzielt.

Mit Vorteil ist beiderseits des Schaltkontaktpaars eine Strom-Leiterbahn an der weiteren Lichtbogen-Leitschiene angeordnet, so dass bei einem geringen Materialeinsatz die durch den Strom bedingte Treibwirkung auf den Lichtbogen verstärkt wird. Dementsprechend kann auch beiderseits des Schaltkontaktpaars jeweils eine Leiterschleife angeordnet werden, die zumindest an einem Schleifenende elektrisch leitend verbunden sind.

Vorteilhafterweise ist die Leiterschleife in Form und Lage an eine Schaltkammer angepasst, wobei eine gute Raumnutzung im Sinne einer großen wirksamen Leiterlänge gewährleistet ist.

Mit Vorteil reicht die Leiterschleife bis in einen Bereich des Schaltkontaktpaares, wodurch ebenfalls die wirksame Leiterlänge, insbesondere eines ersten und eines zweiten Teilbereichs der Leiterschleife, vergrößert wird. Die beiden Teilbereich weisen dabei jeweils für sich eine zu dem Lichtbogen im Wesentlichen parallele Lage auf, so dass eine optimale Kraftwirkung der sich gegenseitig beeinflussenden Magnetfelder gegeben ist.

Vorteilhafterweise reicht die Leiterschleife bis in einen Bereich der Lichtbogen-Löschkammer, so dass die den Lichtbogen beeinflussenden Anziehungskräfte bis in die Lichtbogen-Löschkammer hinein wirksam sind.

Mit Vorteil weist der zweite Teilbereich der Leiterschleife eine Länge auf, die dem Abstand der beiden Lichtbogen-Leitschienen zueinander im Bereich der Lichtbogen-Löschkammer entspricht; dadurch wird die auf den Lichtbogen wirkende Anziehungskraft bis zum Einlauf des Lichtbogens in die Lichtbogen-Löschkammer begünstigt.

Vorteilhafterweise ist die Leiterschleife einstückig ausgeführt, wodurch von einer rationellen Fertigung profitiert werden kann; die Leiterschleife ist dabei als Stanz-Biegeteil oder als Flachband-Biegeteil oder als Draht-Formteil ausführbar.

Mit Vorteil reicht ein Schleifenende der Leiterschleife bis in den Bereich der Lichtbogen-Löschkammer hinein, wodurch ein Verharren des Lichtbogens in der Lichtbogen-Löschkammer begünstigt wird.

Vorteilhafterweise steht die Leiterschleife mit ihrem anderen Schleifenende in einer elektrisch leitenden Verbindung zu einer Anschlussklemme, insbesondere auch zu einem thermischen Auslöser, so dass ein hinreichender Abfluss des Stroms stattfinden kann.

Mit Vorteil ist die Lichtbogen-Leitschiene zu der weiteren Lichtbogen-Leitschiene trichterförmig derart angeordnet, dass eine Längung des Lichtbogens in Richtung der Lichtbogen-Löschkammer gegeben ist und eine Erhöhung der Lichtbogenspannung zur Folge hat.

Die Erfindung sowie vorteilhafte Ausgestaltungen gemäß Merkmalen der weiteren Ansprüche werden im Folgenden anhand in der Zeichnung dargestellter Ausführungsbeispiele näher erläutert, ohne dass insoweit eine Beschränkung der Erfindung erfolgt; darin zeigen:
- FIG 1: einen Ausschnitt eines Schaltgerätes mit einem geschlossenen Schaltkontaktpaar und einer Lichtbogen-Löschkammer gemäß Patentanspruch 1, und
- FIG 2: einen Ausschnitt des Schaltgerätes gemäß FIG 1 mit einem geöffneten Schaltkontaktpaar.

In FIG 1 ist ein Ausschnitt eines Schaltgerätes 1 mit einer Lichtbogen-Löschvorrichtung gezeigt, das ein schematisch dargestelltes Gehäuse 2 aufweist. Das Schaltgerät 1 ist hierbei als Leitungsschutzschalter ausgeführt und umfasst unter anderen neben einem elektromagnetischen Auslöser 3, einen thermischen Auslöser 4 und ein Schaltkontaktpaar mit einem Festkontakt 5 und einem Bewegkontakt 6. Der Festkontakt 5 ist auf einer als Kontaktträger dienenden Lichtbogen-Leitschiene 7 platziert, die zugleich eine elektrisch leitende Verbindung zu einer Spule des elektromagnetischen Auslösers 3 aufweist. Die Spule führt ihrerseits zu einer schematisch dargestellten Anschlussklemme. Freiendseitig führt die Lichtbogen-Leitschiene 7 über ein daran anschließendes Joch bis in eine Lichtbogen-Löschkammer 8 hinein. Die Lichtbogen-Leitschiene 7 ist im Bereich nach dem Festkontakt 5, hin zu der Lichtbogen-Löschkammer 8 ohrenförmig ausgestaltet. Der Bewegkontakt 6 ist auf einem beweglichen Kontaktarm 9 befestigt, der um eine hier nicht dargestellte Achse drehbeweglich gelagert ist. Sowohl der elektromagnetische Auslöser 3 als auch der thermische Auslöser 4 - hier ein Bimetall - können, je nach Fehlerfall, ein Verschwenken des beweglichen Kontaktarms 9 bewirken.

Zu der Lichtbogen-Leitschiene 7 ist eine dazu beabstandete weitere Lichtbogen-Leitschiene 10 vorgesehen, die in ihrem freiendeseitigen Bereich die Lichtbogen-Löschkammer 8 aufweisen. Die beiden trichterförmig angeordneten Lichtbogen-Leitschienen 7,10 dienen zusammen der gezielten Führung eines Lichtbogens 11 gemäß FIG 2 in die den Lichtbogen 11 aufnehmende Lichtbogen-Löschkammer 8. Der durch das Schaltkontaktpaar 5,6 und die beiden Lichtbogen-Leitschienen 7,10 sowie ggf. durch eine Lichtbogen-Einlaufzone der Lichtbogen-Löschkammer 8 definierte Bereich wird als Schalt- oder Vorkammer 12 bezeichnet. Die Schaltkammer 12 weist unter anderem eine Strom-Leiterbahn 13 auf, die mit einem ersten, zweiten und dritten Teilbereich 13a, 13b und 13c versehen ist. Die Strom-Leiterbahn 13 weist in ihrem ersten Teilbereich 13a einen elektrisch leitenden Übergang zu der weiteren Lichtbogen-Leitschiene 10 im Sinne einer Leiterschleife 10,13 auf. Die Leiterschleife 10,13 ist hierbei in Form und Lage an die Konturen der Schaltkammer 12 angepasst und kann ggf. mit dem zweiten Teilbereich 13b teilweise hinter die Lichtbogen-Löschkammer 8 gezogen sein. Neben den gängigen Materialien, wie Kupfer, Aluminium oder Stahl für die Leiterschleife 10,13 ist diese als Stänz-Biegeteil oder als Flachband-Biegeteil oder als Draht-Formteil ausführbar.

Die Leiterschleife 10,13 ist an dem Übergang gemäß FIG 1 durch eines von mehreren üblichen Fügeverfahren verbunden, obgleich der Übergang auch einstückig ausführbar ist. Die Leiterschleife 10,13 ragt verbindungsfrei, das heißt ohne die Lichtbogen-Leitschiene 7 oder den beweglichen Kontaktarm 9 einschließlich deren Kontakte 5 bzw. 6 zu berühren, bis in den Bereich des Schaltkontaktpaares 5,6. Auch ist keine Kontaktierung der Leiterschleife 10,13 an ihrer Überschneidungsstelle gegeben. Die Strom-Leiterbahn 13 als Teil der Leiterschleife 10,13 verläuft demnach bezogen auf die Zeichnungsebene der FIG 1 zurückversetzt hinter dem Schaltkontaktpaar 5,6. Selbstverständlich ist auch beiderseits des Schaltkontaktpaars 5,6 eine derartige Strom-Leiterbahn 13 an der weiteren Lichtbogen-Leitschiene 10 anordbar. Entsprechend der in FIG 1 strichliert dargestellten Anordnung verläuft die zusätzliche Strom-Leiterbahn bezogen auf die Zeichnungsebene oberhalb des Schaltkontaktpaars 5,6. Darüber hinaus ist eine weitere Ausführungsvariante möglich, bei der beiderseits des Schaltkontaktpaars 5,6 jeweils eine komplette Leiterschleife 10,13 gegeben ist. Die beiden Leiterschleifen 10,13, sind dabei an einem Schleifenende, das zu einer weiteren Anschlussklemme führt, elektrisch leitend verbunden.

Nach FIG 1 wird der durch einen Pfeil symbolisierte Strom I an der Anschlussklemme eingespeist. Der Strom I fließt durch die Spule des elektromagnetischen Auslösers 3 über einen Teilbereich der Lichtbogen-Leitschiene 7 bis hin zu der Kontaktzone des Schaltkontaktpaares 5,6 und von dort über den beweglichen Kontaktarm 9 weiter über eine Litze zu dem thermischen Auslöser 4 und schließlich an die weitere Anschlussklemme, an der ein Verbraucher anschließbar ist. Im Normalbetrieb des Schaltgeräts 1, also bei geschlossenem Schaltkontaktpaar 5,6 verläuft der Stromfluss nicht über die Leiterschleife 10,13, so dass neben einem kurzen Strompfad auch von einem niedrigen Innenwiderstand und von einer geringen Verlustleistung des Schaltgeräts 1 profitiert werden kann. Das Schaltgerät 1 ist neben der Ausführung als Leitungsschutzschalter beispielsweise auch als Leistungsschalter oder Schütz ausführbar.

In FIG 2 ist ein Ausschnitt des Schaltgerätes 1 gemäß FIG 1 mit geöffnetem Schaltkontaktpaar 5,6 gezeigt. Die hier gezeigte Kontaktstellung entspricht einem Auslöse- oder auch Fehlerfall, bei dem ein Kurzschluss- oder Überlaststrom fließt. Der Stromfluss entspricht zunächst bis zu dem Schaltkontaktpaar 5,6 dem Verlauf gemäß FIG 1. Beim Trennen der Kontaktstücke 5,6 fließt der Strom über immer kleiner werdende Bereiche einer zugehörigen Kontaktzone und heizt diese immer stärker auf. Kurz vor der eigentlichen Trennung der Kontaktstücke 5,6 entsteht eine schmelzflüssige Brücke, die bei kleinen Strömen schließlich abreißt bzw. bei großen Strömen verdampft. Der Strom I fließt deshalb über den Lichtbogen 11 in Form einer leitenden Plasmasäule weiter.

Da sich der bewegliche Kontaktarm 9 mit seinem Bewegkontakt 6 von dem Festkontakt 5 entfernt, der Lichtbogen jedoch, um nicht abzureißen, einer Längung auf Grund seiner Brenneigenschaft entgegenstrebt, erfolgt eine Kommutierung des Lichtbogens 11 - wie durch den gekrümmten Pfeil symbolisiert - von dem Bewegkontakt 6 zu der Leiterschleife 10,13, insbesondere zu der weiteren Lichtbogen-Leitschiene 10. Dabei folgt der Lichtbogen dem physikalischen Prinzip den Weg des geringsten Widerstandes zu wählen und springt auf das Potential der Leiterschleife 10,13 über. Die Strom-Leiterbahn 13 ist mit einem Isolationsmittel, wie beispielsweise einer Isolationsplatte 14 gemäß FIG 1 und 2 oder einem isolierenden Gehäuseteil, gegen die Kommutierung des Lichtbogens 11 von dem Bewegkontakt 6 auf die Strom-Leiterbahn 13 ausgerüstet. Die Isolationsplatte 14 erstreckt sich im Wesentlichen über den ersten und zweiten Teilbereich 13a und 13b der Strom-Leiterbahn 13. Ggf. kann die Isolationsplatte 14 bis über den dritten Teilbereich 13c der Strom-Leiterbahn 13 geführt sein. Auch ist eine Abdeckung des Übergangs von der weiteren Lichtbogen-Leitschiene 10 zu der Strom-Leiterbahn 13 zur Auslenkung des Lichtbogens 11 neben den Übergang, hin zu der weiteren Lichtbogen-Leitschiene 10, vorsehbar. Die Isolationsmittel sind sinngemäß auch für die zusätzliche Strom-Leiterbahn vorsehbar.

Die Leiterschleife 10,13 liegt nach erfolgter Kommutierung des Lichtbogens 11 während seiner Brenndauer über wenige Millisekunden in Reihe zwischen den beiden Anschlussklemmen im Strompfad. Der gesamte, durch eine Überlast- oder einen Kurzschluss bedingte, Strom I fließt demnach erst nach der Kommutierung über die Leiterschleife 10,13. Dadurch wird eine signifikante Reduzierung der Erwärmung des Schaltgeräts 1 erreicht, so dass an den thermischen Auslöser 4 geringere Anforderungen bezüglich der Kompensation der Eigenerwärmung gestellt werden können. Kostensparend wirkt sich in diesem Zusammenhang auch der Einsatz von günstigeren Materialien mit einem geringeren Leitwert, wie etwa Stahl an Stelle von Kupfer für die Leiterschleife 10,13 aus.

Durch die Anordnung der Leiterschleife 10,13 im Wesentlichen in der Zone der Schaltkammer 12 wird der Lichtbogen 11 im Sinne einer Bündelung bzw. Lenkung des Magnetfelds magnetisch beeinflusst. Die Stromflussrichtung in dem ersten Teilbereich 13a der Leiterschleife 10,13 ist der des Lichtbogens 11 entgegengesetzt. Gegensinnig stromdurchflossene Leiter - hier Lichtbogen 11 und erster Teilbereich 13a - weisen einander abstoßende Magnetfelder auf, wodurch der Lichtbogen 11 zwischen den beiden Lichtbogen-Leitschienen 7,10 in Richtung der Lichtbogen-Löschkammer 8 gedrückt wird, da die Leiterschleife 10,13 ortsfest und biegesteif ausgeführt ist. Ferner ist die Stromflussrichtung in dem zweiten Teilbereich 13b der Leiterschleife 10,13 der des Lichtbogens 11 gleichgesetzt. Gleichsinnig stromdurchflossene Leiter - hier Lichtbogen 11 und zweiter Teilbereich 13b - weisen einander anziehende Magnetfelder auf, wodurch der Lichtbogen 11 zwischen den beiden Lichtbogen-Leitschienen 7,10 in Richtung der Lichtbogen-Löschkammer 8 auf Grund der ortsfesten und biegesteifen Leiterschleife 10,13 gezogen wird.

Diese, durch die Kraft F auf Grund der bogenförmig angeordneten Teilbereiche 13a und 13b bedingten, Wirkungen erfolgen schlagartig nach der Lichtbogenkommutierung. Dabei wirken neben den Abstoßungskräften auch Anziehungskräfte auf den Lichtbogen 11 ein, die ihn auch auf Grund seiner dabei entstehenden Eigendynamik in Richtung der Lichtbogen-Löschkammer zwingt und so ein schnelles Einlaufen und Löschen unterstützt. Der Lichtbogen 11 wird in seiner Bewegung stark beschleunigt, da der gesamte Überlast- oder Kurzschlussstrom über die Leiterschleife 10,13 fließt, bevor er letztlich über den dritten Teilbereich 13c zu der weiteren Anschlussklemme zu einem hier nicht dargestellten Verbraucher gelangt. Je höher der Strom im Fehlerfall ausfällt, desto stärker ist die den Lichtbogen treibende Kraft. Ein dabei entstehender vergleichsweise langer Strompfad bedingt einen großen Innenwiderstand und dadurch eine hohe Strombegrenzung; das Schaltvermögen des Schaltgeräts 1, insbesondere Schutzschaltgerät, steigt.

Die zuvor erläuterte Erfindung kann wie folgt zusammengefasst werden:

Um eine Lichtbogen-Löschvorrichtung für ein Schaltgerät 1 anzugeben, die mit einfachen Mitteln eine schnelle Löschung eines Lichtbogens bei einer geringen Eigenerwärmung gewährleistet, ist eine Strom-Leiterbahn 13, die einen elektrisch leitenden Übergang zu der weiteren Lichtbogen-Leitschiene 10 im Sinne einer Leiterschleife 10,13 aufweist und gegenüber einem Schaltkontaktpaar 5,6 elektrisch isoliert ist, wobei die Leiterschleife 10,13 verbindungsfrei zu dem Schaltkontaktpaar 5,6 und im Bereich einer Schaltkammer 12 derart angeordnet ist, dass bei kommutiertem Lichtbogen 11 von einem der Schaltkontakte 5;6 auf die weitere Lichtbogen-Leitschiene 10 ein den Lichtbogen 11 in die Lichtbogen-Löschkammer 8 treibender Strom I über die Strom-Leiterbahn 13 geführt ist.

## Patentansprüche

1. Lichtbogen-Löschvorrichtung für ein Schaltgerät (1), mit einer Lichtbogen-Leitschiene (7), die einen einem Bewegkontakt (6) zugeordneten Festkontakt (5) aufweist, und mit einer dazu beabstandeten weiteren Lichtbogen-Leitschiene (10), die zur gezielten Führung eines Lichtbogens (11) in eine zwischen den Lichtbogen-Leitschienen (7,10) angeordneten, den Lichtbogen (11) aufnehmenden Lichtbogen-Löschkammer (8) bestimmt sind, und mit einer Strom-Leiterbahn (13), die einen elektrisch leitenden Übergang zu der weiteren Lichtbogen-Leitschiene (10) im Sinne einer Leiterschleife (10,13) aufweist und gegenüber dem Festkontakt (5) elektrisch isoliert ist, wobei die Leiterschleife (10,13) ohne den Festkontakt (5) zu berühren in einem durch das Schaltkontaktpaar (5,6) sowie durch die beiden Lichtbogen-Leitschienen (7,10) definierten Bereich einer Schaltkammer (12) derart angeordnet ist, dass nur bei von dem Bewegkontakt (6) auf die weitere Lichtbogen-Leitschiene (10) kommutiertem Lichtbogen (11) ein den Lichtbogen (11) in die Lichtbogen-Löschkammer (8) treibender Strom (I) über die Strom-Leiterbahn (13) geführt ist.

2. Lichtbogen-Löschvorrichtung nach Anspruch 1, wobei beiderseits des Schaltkontaktpaars (5,6) eine Strom-Leiterbahn (13) an der weiteren Lichtbogen-Leitschiene (10) angeordnet ist.

3. Lichtbogen-Löschvorrichtung nach Anspruch 1, wobei beiderseits des Schaltkontaktpaars (5,6) jeweils eine Leiterschleife (10,13) angeordnet ist, die zumindest an einem Schleifenende elektrisch leitend verbunden sind.

4. Lichtbogen-Löschvorrichtung nach Anspruch 1 bis 3, wobei die Leiterschleife (10,13) in Form und Lage an die Schaltkammer (12) angepasst ist.

5. Lichtbogen-Löschvorrichtung nach einem der vorhergehenden Ansprüche, wobei sich die Leiterschleife (10,13) bis in einen Bereich des Schaltkontaktpaares (5,6) erstreckt.

6. Lichtbogen-Löschvorrichtung nach einem der vorhergehenden Ansprüche, wobei sich die Leiterschleife (10,13) bis in einen Bereich der Lichtbogen-Löschkammer (8) erstreckt.

7. Lichtbogen-Löschvorrichtung nach einem der vorhergehenden Ansprüche, wobei die Leiterschleife (10,13) mit einem ersten Teilbereich (13a) und einem zweiten Teilbereich (13b) versehen ist, die jeweils für sich eine zu dem Lichtbogen (11) im Wesentlichen parallele Lage aufweisen.

8. Lichtbogen-Löschvorrichtung nach Anspruch 6, wobei der zweite Teilbereich (13b) der Leiterschleife (10,13) eine Länge aufweist, die dem Abstand der beiden Lichtbogen-Leitschienen (7,10) zueinander im Bereich der Lichtbogen-Löschkammer (8) entspricht.

9. Lichtbogen-Löschvorrichtung nach einem der vorhergehenden Ansprüche, wobei die Leiterschleife (10,13) einstückig ausgeführt ist.

10. Lichtbogen-Löschvorrichtung nach einem der vorhergehenden Ansprüche, wobei die Leiterschleife (10,13) als Stanz-Biegeteil oder als Flachband-Biegeteil oder als Draht-Formteil ausgeführt ist.

11. Lichtbogen-Löschvorrichtung nach einem der vorhergehenden Ansprüche, wobei die Leiterschleife (10,13) mit einem Schleifenende bis in den Bereich der Lichtbogen-Löschkammer (8) reicht.

12. Lichtbogen-Löschvorrichtung nach Anspruch 11, wobei die Leiterschleife (10,13) mit ihrem anderen Schleifenende in einer elektrisch leitenden Verbindung zu einer Anschlussklemme, insbesondere auch zu einem thermischen Auslöser (4), steht.

13. Lichtbogen-Löschvorrichtung nach einem der vorhergehenden Ansprüche, wobei die Lichtbogen-Leitschiene (7) zu der weiteren Lichtbogen-Leitschiene (10) trichterförmig angeordnet ist, derart, dass eine Längung des Lichtbogens (11) in Richtung der Lichtbogen-Löschkammer (8) gegeben ist.

14. Schaltgerät (1), insbesondere Schutzschaltgerät, mit einer Lichtbogen-Löschvorrichtung nach Anspruch 1.

## Claims

1. Arc quenching system for a switching device (1), having an arc guide rail (7) which comprises a fixed contact (5) associated with a moving contact (6), and having an additional arc guide rail (10) at a spacing therefrom, which rails are intended for purposeful guiding of an arc (11) into an arcing chamber (8) arranged between the arc guide rails (7, 10) and absorbing the arc (11), and having a current conductor path (13) which comprises an electrically conductive passage to the additional arc guide rail (10) in the manner of a conductor loop (10, 13) and is electrically insulated from the fixed contact (5), wherein the conductor loop (10, 13), without touching the fixed contact (5), is arranged in a region of an interrupting chamber (12) defined by the switching contact pair (5, 6) and by the two arc guide rails (7, 10) in such a way that a current (I) driving the arc (11) into the arcing chamber (8) is guided across the current conducting path (13) only when the arc (11) commutates from the moving contact (6) to the additional arc guide rail (10).

2. Arc quenching system according to claim 1, wherein a current conducting path (13) is arranged on the additional arc guide rail (10) on either side of the switching contact pair (5, 6).

3. Arc quenching system according to claim 1, wherein a respective conductor loop (10, 13) is arranged on either side of the switching contact pair (5, 6) and the loops are electrically conductive at least at one loop end.

4. Arc quenching system according to claim 1 to 3, wherein the conductor loop (10, 13) is adapted in shape and position to the interrupting chamber (12).

5. Arc quenching system according to any one of the preceding claims, wherein the conductor loop (10, 13) extends into a region of the switching contact pair (5, 6).

6. Arc quenching system according to any one of the preceding claims, wherein the conductor loop (10, 13) extends into a region of the arcing chamber (8).

7. Arc quenching system according to any one of the preceding claims, wherein the conductor loop (10, 13) is provided with a first portion (13a) and a second portion (13b) which individually have a position that is substantially parallel to the arc (11) in each case.

8. Arc quenching system according to claim 6, wherein the second portion (13b) of the conductor loop (10, 13) has a length which matches the spacing of the two arc guide rails (7, 10) from each other in the region of the arcing chamber (8).

9. Arc quenching system according to any one of the preceding claims, wherein the conductor loop (10, 13) is designed in one piece.

10. Arc quenching system according to any one of the preceding claims, wherein the conductor loop (10, 13) is designed as a punched bent part or as a flat strip-bent part or as a wire moulding.

11. Arc quenching system according to any one of the preceding claims, wherein the conductor loop (10, 13) extends with one loop end into the region of the arcing chamber (8).

12. Arc quenching system according to claim 11, wherein the conductor loop (10, 13), with its other loop end, is electrically conductively connected to a terminal, in particular also to a thermal tripping device (4).

13. Arc quenching system according to any one of the preceding claims, wherein the art guide rail (7) is arranged in the manner of a funnel with respect to the additional arc guide rail (10) and in such a way that there is an extension of the arc (11) in the direction of the arcing chamber (8).

14. Switching device (1), in particular safety switching device, comprising an arc quenching system according to claim 1.

## Revendications

1. Dispositif d'extinction d'arc pour un appareil de commutation (1), comprenant un rail conducteur d'arc (7), qui présente un contact fixe (5) attribué à un contact mobile (6), et un autre rail conducteur d'arc (10) espacé du premier, qui sont destinés au guidage ciblé d'un arc (11) dans une chambre d'extinction d'arc (8) disposée entre les rails conducteurs d'arc (7, 10) et recevant l'arc (11), et une piste conductrice de courant (13), qui présente une transition électroconductrice avec l'autre rail conducteur d'arc (10) dans le sens d'une boucle de conducteur (10, 13) et est isolée électriquement par rapport au contact fixe (5), la boucle de conducteur (10, 13) étant disposée, sans toucher le contact fixe (5), dans une zone définie par la paire de contacts de commutation (5, 6) et par les deux rails conducteurs d'arc (7, 10) d'une chambre de commutation (12) de telle sorte qu'un courant (I) entraînant l'arc (11) dans la chambre d'extinction d'arc (8) est guidé par la piste conductrice de courant (13) uniquement lorsque l'arc (11) est commuté par le contact mobile (6) sur l'autre rail conducteur d'arc (10).

2. Dispositif d'extinction d'arc selon la revendication 1, une piste conductrice de courant (13) étant disposée sur l'autre rail conducteur d'arc (10) des deux côtés de la paire de contacts de commutation (5, 6).

3. Dispositif d'extinction d'arc selon la revendication 1, une boucle de conducteur (10, 13) étant disposée sur chacun des deux côtés de la paire de contacts de commutation (5, 6), lesquelles boucles sont reliées de façon électroconductrice au moins sur une extrémité de boucle.

4. Dispositif d'extinction d'arc selon les revendications 1 à 3, la boucle de conducteur (10, 13) étant adaptée au niveau de la forme et de la position à la chambre de commutation (12).

5. Dispositif d'extinction d'arc selon l'une quelconque des revendications précédentes, la boucle de conducteur (10, 13) s'étendant jusque dans une zone de la paire de contacts de commutation (5, 6).

6. Dispositif d'extinction d'arc selon l'une quelconque des revendications précédentes, la boucle de conducteur (10, 13) s'étendant jusque dans une zone de la chambre d'extinction d'arc (8).

7. Dispositif d'extinction d'arc selon l'une quelconque des revendications précédentes, la boucle de conducteur (10, 13) étant dotée d'une première zone partielle (13a) et d'une seconde zone partielle (13b), lesquelles présentent chacune en soi une position sensiblement parallèle à l'arc (11).

8. Dispositif d'extinction d'arc selon la revendication 6, la seconde zone partielle (13b) de la boucle de conducteur (10, 13) présentant une longueur qui correspond à l'espacement des deux rails conducteurs d'arc (7, 10) dans la zone de la chambre d'extinction d'arc (8).

9. Dispositif d'extinction d'arc selon l'une quelconque des revendications précédentes, la boucle de conducteur (10, 13) étant réalisée d'une seule pièce.

10. Dispositif d'extinction d'arc selon l'une quelconque des revendications précédentes, la boucle de conducteur (10, 13) étant conçue comme une pièce pliée et estampée ou d'une pièce pliée à bande plate ou d'une pièce moulée en fil.

11. Dispositif d'extinction d'arc selon l'une quelconque des revendications précédentes, la boucle de conducteur (10, 13) allant avec une extrémité de boucle jusque dans la zone de la chambre d'extinction d'arc (8).

12. Dispositif d'extinction d'arc selon la revendication 11, la boucle de conducteur (10, 13) étant avec son autre extrémité de boucle dans une liaison électroconductrice avec une borne de raccordement, en particulier également avec un déclencheur (4) thermique.

13. Dispositif d'extinction d'arc selon l'une quelconque des revendications précédentes, le rail conducteur d'arc (7) étant disposé en forme d'entonnoir par rapport à l'autre rail conducteur d'arc (10) de telle sorte qu'on a un allongement de l'arc (11) en direction de la chambre d'extinction d'arc (8).

14. Appareil de commutation, en particulier appareil de commutation de protection, avec un dispositif d'extinction d'arc selon la revendication 1.
